# EUROPÄISCHE PATENTANMELDUNG

(11) **EP 4 324 783 A1**
(43) Veröffentlichungstag der Anmeldung: **21.02.2024**
(21) Anmeldenummer: 23188137.6
(22) Anmeldetag: 27.07.2023
(51) Int. Cl.: B67C 3/06, B67C 3/28, B67C 3/00

(54) **FÜLLVORRICHTUNG UND VERFAHREN ZUM BETREIBEN EINER FÜLLVORRICHTUNG**

(30) Priorität: 04.08.2022 DE 102022119599
(71) Anmelder: KRONES AG, 93073 Neutraubling (DE)
(72) Erfinder: DOBLINGER, Josef, 93073 Neutraubling (DE); HABERSETZER, Florian, 93073 Neutraubling (DE)
(74) Vertreter: v. Bezold & Partner Patentanwälte - PartG mbB

(57) **Zusammenfassung**

Die Erfindung betrifft u.a. ein Verfahren zum Betreiben einer Füllvorrichtung (10), aufweisend ein Vorspannen eines Behälters (12) mit einem Spanngas für eine Vorspanndauer mittels eines Füllorgans (14) der Füllvorrichtung (10). Das Verfahren weist ferner ein Füllen des vorgespannten Behälters (12) mit einem Füllgut mittels des Füllorgans (14), ein Erfassen eines Durchflusses des Füllguts während des Füllens des vorgespannten Behälters (12) mittels einer Durchflussmesseinrichtung (22) der Füllvorrichtung (10) und ein Anpassen der Vorspanndauer für mindestens einen nachfolgenden Behälter (12) in Abhängigkeit von dem erfassten Durchfluss mittels einer Steuereinrichtung der Füllvorrichtung (10) auf. Vorteilhaft kann das Verfahren eine möglichst optimale Einstellung der Vorspanndauer ermöglichen, wodurch sich die Leistung der Füllvorrichtung (10) erhöhen lässt.

## Beschreibung

### Technisches Gebiet

Die Erfindung betrifft ein Verfahren zum Betreiben einer Füllvorrichtung und eine Füllvorrichtung.

### Technischer Hintergrund

In Abfüllanlagen zum Abfüllen von bspw. karbonisierten Getränken kann ein Füllprozess unter einem bestimmten Druck (Abfülldruck) stattfinden. Dieser muss höher sein als der Sättigungsdruck des Getränks (Faustformel ca. 1 bar höher). Dazu werden bestimmte Ventile verwendet, mit denen eine Druckfüllung durchgeführt werden kann. Der Abfüllprozess kann dabei mehrere Prozessschritte aufweisen, wie Anpressen, Vorspannen, Füllen, Pause, erstes Entlasten, Beruhigung, zweites Entlasten, Abziehen.

Die Zeitdauer eines jeweiligen Prozessschrittes kann dabei unterschiedlich definiert sein. Je nachdem kann dieser über die Winkelposition eines Füllorgans (z. B. bei einem Füllerkarussell), über einen Sensorwert (z. B. Füllende) oder über eine fest definierte Zeit abgearbeitet werden. Besonders bei den zeitgesteuerten Prozessschritten gilt es, diese so kurz wie möglich zu gestalten, ohne auf der einen Seite den Prozess zu gefährden (wenn zu kurz) oder auf der anderen Seite zu viel Zeit zu verschwenden (wenn zu lang). Diese Zeiten werden in der Regel vorab ermittelt.

Eine dieser vorgegebenen Prozesszeiten ist die Vorspanndauer bzw. die Vorspannzeit, für die ein Behälter vor dem Füllen mit einem Spanngas vorgespannt wird. Beispielsweise kann dies die Zeitdauer sein, die dem Füllorgan gegeben wird, einen Druckausgleich zwischen einem Füllguttank und dem angepressten Behälter herzustellen.

Herkömmlich ist diese Vorspanndauer als fest vorgegebene Zeit, z. B. für eine jeweilige Sorte, in einer Steuereinrichtung hinterlegt. Einflussfaktoren zum Festlegen dieser Vorspanndauer können dabei die Behältergröße, der Abfülldruck und die Schaltzeiten des Füllorgans sein.

Nachteilig an dieser Technik kann sein, dass die Vorspanndauer für alle Füllventile identisch und schon daher nicht ideal sein kann. Eine direkte Kontrolle, ob die Vorspanndauer ausreichend ist, ist dabei herkömmlich nicht möglich, so dass in der Regel die Vorspanndauer mit einer signifikanten Reserve eingestellt wird, um eine zu kurze Vorspanndauer zu vermeiden.

Sollte die Vorspanndauer zu kurz sein, so wird der Füllprozess gestartet, wenn der Behälter noch nicht vollständig vorgespannt ist. Durch den höheren Druck im Füllguttank gegenüber dem unzureichend vorgespannten Behälter kann die Abfüllgeschwindigkeit zu hoch sein. Es kommt zum Überschäumen mit Produktverlust, Verunreinigungen usw. Ist die Vorspanndauer zu lang, so mindert man die Leistung des Füllers und verschenkt Prozesszeit. Die Maschine wird nicht effizient betrieben.

Ein weiterer Nachteil der fest eingestellten Vorspanndauer kann darin bestehen, das nicht auf Änderungen reagiert wird. Würde sich z. B. der Abfülldruck ändern, so wird die Vorspanndauer herkömmlich nicht verändert. Auch wenn sich die Schaltzeit des Füllventils des Füllorgans verändern, z. B. durch Alterung, Verschleiß, Änderung des Arbeitsdrucks usw., wird die Vorspanndauer nicht angepasst.

Die EP 1127 835 A1 offenbart ein System zum Füllen von Flaschen, Dosen oder dergleichen Behälter mit einem flüssigen Füllgut, mit mehreren Füllpositionen, die jeweils ein Füllelement aufweisen. An jedem Füllelement ist wenigstens ein Drucksensor vorgesehen, der während des Füllprozesses den Druck im Innenraum des mit dem Füllelement verbundenen Behälters erfasst und ein diesem Druck entsprechendes elektrisches Signal an eine für sämtliche Füllelemente gemeinsame Elektronik liefert. Wird z. B. während der Vorspannzeit an einem Füllelement der erforderliche Füll- oder Vorspanndruck nicht ganz erreicht, so kann die Elektronik bei dem nächsten Füllprozess die Vorspannzeit entsprechend verlängern.

Der Erfindung liegt die Aufgabe zu Grunde, eine verbesserte Technik zum Betreiben einer Füllvorrichtung zu schaffen, mit der sich vorzugsweise eine Leistung der Füllvorrichtung erhöhen und/oder ein Verunreinigungsrisiko der Füllvorrichtung verringern lässt.

### Zusammenfassung der Erfindung

Die Aufgabe wird gelöst durch die Merkmale des unabhängigen Anspruchs 1. Vorteilhafte Weiterbildungen sind in den abhängigen Ansprüchen und der Beschreibung angegeben.

Ein Aspekt der vorliegenden Offenbarung betrifft ein Verfahren zum Betreiben einer Füllvorrichtung. Das Verfahren weist ein Vorspannen eines Behälters mit einem Spanngas (z. B. aus einem Kopfraum eines Füllguttanks der Füllvorrichtung) für eine Vorspanndauer mittels eines Füllorgans der Füllvorrichtung auf. Das Verfahren weist ein Füllen des vorgespannten Behälters mit einem Füllgut (z. B. aus einem Füllguttank der Füllvorrichtung) mittels des Füllorgans auf. Das Verfahren weist ein Erfassen eines Durchflusses (z. B. einer Durchflussgeschwindigkeit oder einer Durchflussmenge) des Füllguts während des Füllens des vorgespannten Behälters mittels einer Durchflussmesseinrichtung der Füllvorrichtung auf. Das Verfahren weist ein Anpassen der Vorspanndauer für mindestens einen nachfolgenden Behälter in Abhängigkeit von dem erfassten Durchfluss mittels einer Steuereinrichtung der Füllvorrichtung auf.

Vorteilhaft beruht das Verfahren auf der Erkenntnis, dass sich eine Qualität bzw. Güte der Einstellung der Vorspanndauer anhand einer Analyse des Durchflusses des Füllguts während des Füllens ermitteln lässt. Je nachdem wie gut die Vorspanndauer eingestellt ist, können sich charakteristische Verläufe für den erfassten Durchfluss ergeben. Eine ungenügende Vorspannung kann sich bspw. in einem Überschwingen des Durchflusses zu Beginn des Füllens und/oder in einem Abfallen des Durchflusses während des Füllens zeigen. Der zu geringe Druck im Behälter am Ende des Vorspannens bzw. zu Beginn des Füllens kann nämlich zu einer ungewünscht hohen Abfüllgeschwindigkeit zumindest zu Beginn des Füllens führen, da die Druckdifferenzen zwischen Behälterinnendruck und Abfülldruck zu groß ist.

Vorteilhaft kann mittels des Verfahrens daher eine Einstellung der Vorspanndauer verbessert werden. Die angepasste Vorspanndauer kann damit bevorzugt weder zu kurz noch zu lang sein. Durch das Vermeiden einer zu kurzen Vorspanndauer kommt es vorteilhaft zu keinem oder zumindest zu weniger Überschäumen und entsprechenden Verunreinigungen, die aufwändig gesäubert werden müssen und damit ein Wirkungsgrad der Füllvorrichtung aufgrund der Stillstandzeit verringern. Vorzugsweise kann der Wirkungsgrad angeben, wie lange die entsprechende Maschine ohne Stillstand betrieben werden kann, wobei Stillstände durch Störungen, Formatumstellungen und Wartung berücksichtigt sein können. Durch das Vermeiden einer zu langen Vorspanndauer kann vorteilhaft Prozesszeit eingespart werden, die dazu genutzt werden kann, die Leistung (Output) der Anlage zu erhöhen. Vorzugsweise kann die Leistung in (behandelten) Behältern pro Zeiteinheit (z. B. Stunde) angeben sein. Wie erwähnt, kann eine Verbesserung des Spülprozesses somit zu einer Leistungserhöhung führen, sodass bspw. statt 50.000 Behältern pro Stunde nunmehr 55.000 Behälter pro Stunde gefahren werden können.

Vorteilhaft kann das Verfahren ebenfalls ermöglichen, dass sich die Vorspanndauer automatisch an geänderte Bedingungen anpassen kann, z. B. an einen geänderten Abfülldruck oder geänderte, alterungsbedingte Schaltzeiten des Füllorgans.

Im Gegensatz zum Stand der Technik nach der EP 1 127 835 A1 werden vorteilhaft auch keine zusätzlichen Drucksensoren zum Anpassen der Vorspanndauer benötigt. Stattdessen kann die vorzugsweise bereits vorhandene Gerätetechnik in Form der Durchflussmesseinrichtung für das Verfahren verwendet werden. Damit kann das Verfahren vorzugsweise besonders kostengünstig und konstruktiv einfach umgesetzt werden.

Vorzugsweise kann die Steuereinrichtung der Füllvorrichtung räumlich zugeordnet sein. Es ist allerdings auch möglich, dass die Steuereinrichtung bspw. eine Remote-Steuereinrichtung ist.

Bevorzugt kann sich der Begriff "Steuereinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein.

Beispielsweise kann das Anpassen der Vorspanndauer eine Anwendung einer mathematischen Operation (z. B. Addition oder Subtraktion) auf die Vorspanndauer oder ein Ersetzen der Vorspanndauer durch eine Vorspanndauer mit einem anderen Wert aufweisen.

In einem Ausführungsbeispiel wird das Verfahren initial zum Einstellen der Füllvorrichtung angewendet. Alternativ oder zusätzlich kann das Verfahren zum Nachstellen (z. B. Justieren oder Kalibrieren) der Füllvorrichtung während eines Normalbetriebs der Füllvorrichtung angewendet werden. Vorteilhaft kann die Vorspanndauer somit einerseits automatisch initial möglichst optimal eingestellt und andererseits automatisch an geänderte Bedingungen angepasst werden, z. B. an einen geänderten Abfülldruck oder geänderte, alterungsbedingte Schaltzeiten des Füllorgans.

In einem weiteren Ausführungsbeispiel wird die Vorspanndauer beim Anpassen verringert, wenn der erfasste Durchfluss während des Füllens im Wesentlichen konstant bleibt. Alternativ oder zusätzlich kann die Vorspanndauer beim Anpassen bspw. vergrößert werden, wenn der erfasste Durchfluss zu Beginn des Füllens überschwingt und/oder während des Füllens abfällt. Vorteilhaft kann man sich auf diese Weise iterativ einem optimalen Vorspannwert annähern.

In einem weiteren Ausführungsbeispiel wird die Vorspanndauer beim Anpassen um eine vorgegebene Zeitdauer, vorzugsweise im zweistelligen ms-Bereich, oder um einen vorgegebenen Prozentwert, vorzugsweise im einstelligen %-Bereich, angepasst, vorzugsweise verringert oder vergrößert.

In einem weiteren Ausführungsbeispiel wird zum iterativen Anpassen der Vorspanndauer das Vorspannen, das Füllen, das Erfassen und das Anpassen wiederholt, bis ein Abbruchkriterium erfüllt ist.

In einem weiteren Ausführungsbeispiel kann die Vorspanndauer beim iterativen Anpassen sukzessive verringert werden, bis das Abbruchkriterium erfüllt ist. Vorteilhaft kann man sich auf diese Weise iterativ einem optimalen Vorspannwert annähern, ohne dass es zu einem Überschäumen der Behälter und damit einer Verunreinigung der Anlage kommt.

In einer Ausführungsform wird sukzessive um eine vorgegebene Zeitdauer, vorzugsweise im zweistelligen ms-Bereich, oder um einen vorgegebenen Prozentwert, vorzugsweise im einstelligen %-Bereich, verringert. Vorteilhaft kann die sukzessive Verringerung bzw. Verkürzung der Vorspanndauer steuerungstechnisch einfach umgesetzt werden.

In einer weiteren Ausführungsform wird, wenn das Abbruchkriterium erfüllt ist, die Vorspanndauer beim Anpassen um einen vorgegebenen Sicherheitswert erhöht, vorzugsweise in einem Bereich zwischen ≥ 20 ms und ≤ 80 ms, besonders bevorzugt zwischen ≥ 35 ms und ≤ 65 ms, zum Beispiel rund 50 ms. Vorteilhaft kann damit eine ausreichende Prozesssicherheit gewährleistet werden, sodass es bei etwaigen Toleranzen nicht zum Überschäumen der Behälter und damit zur Verunreinigung der Anlage kommt.

In einer Ausführungsvariante erfordert das Abbruchkriterium, dass der erfasste Durchfluss während des Füllens abfällt und/oder zu Beginn des Füllens überschwingt. Vorteilhaft kann auf diese Weise erkannt werden, dass der Behälter noch nicht genügend vorgespannt wurde. Das Abfallen und das Überschwingen können nämlich Indizien dafür sein, dass es zu Beginn des Füllens noch zu einer erheblichen Druckerhöhung im Behälter kommt, die an dem erhöhten Durchfluss erkannt werden kann. Die Druckerhöhung kann bspw. durch einen noch nicht ausreichenden Druckausgleich am Ende des Vorspannens bedingt sein.

In einer weiteren Ausführungsvariante kann das Abbruchkriterium erfordern, dass eine vorgegebene Anzahl von Iterationsschritten erreicht wird. Vorteilhaft kann auf diese Weise bspw. eine Genauigkeit des Anpassens der Vorspanndauer eingestellt werden oder eine endlose Wiederholung des Verfahrens, z. B. für den Fall einer Fehlfunktion, verhindert werden.

In einem Ausführungsbeispiel wird die Füllvorrichtung nach dem Anpassen der Vorspanndauer oder nach dem iterativen Anpassen der Vorspanndauer in einem Normalbetrieb beim Vorspannen mit der angepassten Vorspanndauer mittels der Steuereinrichtung betrieben. Vorteilhaft kann damit die angepasste Vorspanndauer im Normalbetrieb verwendet und damit die Leistung der Anlage erhöht werden.

In einem weiteren Ausführungsbeispiel weist das Verfahren ferner ein Ermitteln eines Verschleißzustands des Füllorgans, vorzugsweise eines Füllventils und/oder eines Vorspannventils des Füllorgans, in Abhängigkeit von einer historischen Entwicklung von erfassten Durchflüssen und/oder einer historischen Entwicklung von angepassten Vorspanndauern mittels der Steuereinrichtung auf. Vorteilhaft kann auf diese Weise bspw. ermittelt werden, ob das Füllorgan bspw. verschleißbedingt oder aufgrund einer Fehlfunktion gewartet oder ausgetauscht werden sollte. Vorteilhaft kann auf diese Weise auch eine bevorstehende Fehlfunktion des Füllorgans erkannt und entsprechend prädiktiv darauf reagiert werden.

In einer Ausführungsform wird das Verfahren für mehrere Füllorgane der Füllvorrichtung jeweils füllorganindividuell zum füllorganindividuellen Anpassen der jeweiligen Vorspanndauer angewendet. Vorteilhaft können auf diese Weise alle Füllorgane der Füllvorrichtung möglichst optimal bezüglich der Vorspanndauer eingestellt werden. Vorteilhaft können ebenfalls durch Vergleiche der füllorganindividuell angepassten Vorspanndauer zwischen den Füllorganen Rückschlüsse auf deren Funktionsfähigkeit und Verschleißzustand gezogen werden.

In einer weiteren Ausführungsform weist das Verfahren ferner ein Ermitteln eines Mittelwerts aus den füllorganindividuell angepassten Vorspanndauern mittels der Steuereinrichtung und ein Prüfen, ob eine der füllorganindividuell angepassten Vorspanndauern um mindestens einen vorgegebenen Wert (z. B. 50 ms) oder um mindestens einen vorgegebenen Prozentsatz (z. B. zwischen 5 % und 20 %) von dem ermittelten Mittelwert abweicht, mittels der Steuereinrichtung auf. Optional kann das Verfahren ferner ein Ausgeben einer Information über das Prüfen an einen Benutzer mittels einer Benutzerschnittstelle der Füllvorrichtung aufweisen. Vorteilhaft können auf diese Weise verschlissene Füllorgane identifiziert und bspw. gewartet oder ausgetauscht werden.

Ein weiterer Aspekt der vorliegenden Offenbarung betrifft eine Füllvorrichtung, vorzugsweise Rundläufer-Füllvorrichtung oder Linear-Füllvorrichtung, zum Füllen von Behältern. Die Füllvorrichtung weist mindestens ein Füllorgan zum Vorspannen eines Behälters mit einem Spanngas (z. B. aus einem Kopfraum eines Füllguttanks) und Füllen des vorgespannten Behälters mit einem Füllgut (z. B. aus einem Füllguttank) auf. Die Füllvorrichtung weist mindestens eine Durchflussmesseinrichtung zum Messen eines Durchflusses des Füllguts zu dem mindestens einen Füllorgan auf (z. B. eine Durchflussmesseinrichtung je Füllorgan). Die Füllvorrichtung weist eine Steuereinrichtung auf, die dazu konfiguriert ist, die Füllvorrichtung gemäß einem Verfahren wie hierin offenbart zu betreiben. Vorteilhaft lassen sich mit der Vorrichtung die gleichen Vorteile erzielen, die bereits unter Bezugnahme auf das Verfahren erläutert wurden.

Optional kann die Füllvorrichtung ferner mindestens einen Füllguttank zum Speichern von Füllgut und optional Spanngas im Kopfraum des Füllguttanks aufweisen (z. B. mit einem Füllguttank für jeweils ein oder mehrere Füllorgane).

Bevorzugt kann die Füllvorrichtung in einer Behälterbehandlungsanlage z. B. zum Herstellen, Reinigen, Beschichten, Prüfen, Abfüllen, Verschließen, Etikettieren, Bedrucken und/oder Verpacken von Behältern für flüssige (z. B. karbonisierte) Medien, vorzugsweise Getränke oder flüssige Nahrungsmittel, umfasst sein.

Beispielsweise können die Behälter als Flaschen, Dosen, Kanister, Kartons, Flakons usw. ausgeführt sein.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezugnahme auf die beigefügten Zeichnungen beschrieben. Es zeigen:
- Figur 1: eine schematische Darstellung einer Vorrichtung gemäß einem Ausführungsbeispiel der vorliegenden Offenbarung;
- Figur 2: einen idealisierten Verlauf eines Behälterinnendrucks p in Abhängigkeit von der Zeit t während eines Vorspannens eines Behälters;
- Figur 3: ein exemplarischer Verlauf einer Füllgutdurchflussmenge Q in Abhängigkeit von der Zeit t während eines Füllens eines Behälters mit dem Füllgut;
- Figur 4: ein weiterer exemplarischer Verlauf einer Füllgutdurchflussmenge Q in Abhängigkeit von der Zeit t während eines Füllens eines Behälters mit dem Füllgut;
- Figur 5: ein Flussdiagramm eines Verfahrens gemäß einem Ausführungsbeispiel der vorliegenden Offenbarung; und
- Figur 6: ein Flussdiagramm eines Verfahrens gemäß einem weiteren Ausführungsbeispiel der vorliegenden Offenbarung.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Füllvorrichtung 10 zum Füllen von Behältern 12. Die Füllvorrichtung 10 kann die Behälter 12 vorspannen und anschließend mit einem flüssigen oder pastösen Füllgut befüllen. Das Füllgut ist bevorzugt karbonisiert. Bevorzugt kann die Füllvorrichtung 10 die Behälter 12 vor dem Vorspannen zusätzlich evakuieren und/oder spülen.

Die Füllvorrichtung 10 kann in einer Behälterbehandlungsanlage umfasst sein. Beispielsweise kann die Füllvorrichtung 10 behälterstromabwärts von einer Reinigungsvorrichtung zum Reinigen der Behälter 12 und/oder einer Herstellvorrichtung zum Herstellen der Behälter 12 angeordnet sein. Alternativ oder zusätzlich kann die Füllvorrichtung 10 behälterstromaufwärts von einem Verschließer zum Verschließen der Behälter 12 angeordnet sein.

Die Füllvorrichtung 10 weist mindestens ein Füllorgan 14, mindestens einen Füllguttank 20 und mindestens eine Durchflussmesseinrichtung 22 auf.

Die in Figur 1 dargestellte Füllvorrichtung 10 weist nur ein Füllorgan 14, nur einen Füllguttank 20 und nur eine Durchflussmesseinrichtung 22 auf. Bevorzugt ist jedoch, dass die Füllvorrichtung 10 mehrere Füllorgane 14 und mehrere Durchflussmesseinrichtungen 22 sowie einen oder mehrere Füllguttanks 20 aufweist.

Besonders bevorzugt ist die Füllvorrichtung 10 als eine Rundläufer-Füllvorrichtung bzw. ein Füllerkarussell oder eine Linear-Füllvorrichtung ausgebildet. Die Rundläufer-Füllvorrichtung kann mehrere Füllstationen, die um einen Umfang der Rundläufer-Füllvorrichtung angeordnet sind, aufweisen. Die Linear-Füllvorrichtung kann mehrere nebeneinander und/oder hintereinander angeordnete Füllstationen aufweisen. Jede Füllstation kann ein Füllorgan 14 und eine Durchflussmesseinrichtung 22 aufweisen. Mehrere Füllstationen können sich jeweils einen Füllguttank 20 teilen oder es kann jeder Füllstation ein eigener Füllguttank 20 zugeordnet sein. Die Füllvorrichtung 10 kann mittels der mehreren Füllstationen bevorzugt mehrere Behälter 12 gleichzeitig bzw. mit zeitlicher Überlappung befüllen.

Das Füllorgan 14 kann den Behälter 12 vorspannen und füllen. Bevorzugt kann das Füllorgan 14 den Behälter 12 zusätzlich evakuieren, spülen und/oder entlasten.

Vor einer Behandlung des Behälters 12 mittels des Füllorgans 14 kann der Behälter 12 an das Füllorgan 14 angepresst werden. Während einer Behandlung des Behälters 12 können eine Behältermündung des Behälters 12 und das Füllorgan 14 aneinandergepresst sein, bevorzugt im Wesentlichen gasdicht. Das Aneinanderpressen kann bspw. mittels mindestens einer Hubvorrichtung erfolgen (nicht in den Figuren dargestellt). Die mindestens eine Hubvorrichtung kann bspw. das Füllorgan 14 vollständig oder teilweise zum Anpressen auf den Behälter 12 absenken und/oder den Behälter 12 zum Anpressen an das Füllorgan 14 anheben, z. B. über einen Hubteller.

Beispielsweise kann das Füllorgan 14 eine Anpressfläche, vorzugsweise Dichtfläche, aufweisen, an die der Behälter 12 mit dessen Behältermündung angepresst werden kann. Die Anpressfläche kann unterseitig an dem Füllorgan 14 angeordnet sein. Die Anpressfläche kann ringförmig sein. Beispielsweise kann ein Anpressgummi die Anpressfläche aufweisen. Die Anpressfläche kann als Abdichtung zwischen dem Füllorgan 14 und dem Behälter 12 dienen. Die innere Atmosphäre des Behälters 12 kann so von der äußeren Atmosphäre bzw. einer Umgebung außerhalb des Behälters 12 getrennt werden.

Das Füllorgan 14 kann ein Füllventil 16 und ein Vorspannventil 18 aufweisen. Die Füllvorrichtung 10 kann ferner eine Steuereinrichtung (nicht in Figur 1 dargestellt) aufweisen, die eine Betätigung des Füllventils 16 und des Vorspannventil 18 steuern kann.

Das Füllventil 16 dient zum Füllen des Behälters 12. Beim Füllen kann der Behälter 12 an das Füllorgan 14 angepresst sein. Das Füllventil 16 kann in Fluidverbindung mit dem Füllguttank 20 sein. Beispielsweise kann eine Fluidleitung das Füllventil 16 mit dem Füllguttank 20 verbinden. Das Füllventil 16 kann ein flüssiges oder pastösen Füllgut von dem Füllguttank 20 empfangen. In einem Öffnungszustand kann das Füllventil 16 das Füllgut in den Behälter 12 füllen. In einem Schließzustand kann das Füllventil 16 ein Füllen des Behälters 12 mit dem Füllgut blockieren.

Das Vorspannventil 18 dient zum Vorspannen des Behälters 12. Beim Vorspannen kann der Behälter 12 an das Füllorgan 14 angepresst sein. Das Vorspannventil 18 kann ein Spanngas bzw. Produktionsgas empfangen. Das Spanngas bzw. Produktionsgas ist bevorzugt ein Inertgas (zum Beispiel CO2) oder ein Inertgasgemisch. Das Vorspannventil 18 kann mit einem Kopfraum des Füllguttanks 20 und/oder mit einer Spanngasquelle bzw. Produktionsgasquelle verbunden sein. Beispielsweise kann eine Spanngasleitung den Kopfraum des Füllguttanks 20 und/oder die Spanngasquelle und das Vorspannventil 18 fluidisch miteinander verbinden. In einem Öffnungszustand kann das Vorspannventil 18 das Spanngas in den Behälter 12 leiten. In einem Schließzustand kann das Vorspannventil 18 ein Einleiten des Spanngases in den Behälter 12 blockieren.

Es ist möglich, dass das Vorspannventil 18 zusätzlich zum Spülen des Behälters 12 vor dem Vorspannen des Behälters 12 verwendet werden kann, um beispielsweise eine Sauerstoffkonzentration im Behälter 12 zu verringern.

Es ist auch möglich, dass das Füllorgan 14 einen Entlastungskanal (ggf. mit einem Entlastungsventil) aufweist (nicht gesondert in Figur 1 dargestellt). Über den Entlastungskanal kann eine Fluidverbindung zwischen dem Behälter 12 und einer Umgebung der Vorrichtung 10 bzw. des Behälter 12 hergestellt werden. Beispielsweise kann der Entlastungskanal zum Entlasten des Behälters 12 nach dem Füllen verwendet werden. Alternativ oder zusätzlich kann der Entlastungskanal beim Spülen des Behälters 12 zum Ableiten der Luft aus dem Behälter 12 in die Umgebung verwendet werden.

Es ist ferner möglich, dass das Füllorgan 14 einen Vakuumkanal (ggf. mit einem Vakuumventil) aufweist (nicht gesondert in Figur 1 dargestellt). Der Vakuumkanal kann mit einer Vakuumquelle, zum Beispiel einer Vakuumpumpe, verbunden sein. Über den Vakuumkanal kann eine Fluidverbindung zwischen dem Behälter 12 und der Vakuumquelle hergestellt werden. Beispielsweise kann der Vakuumkanal zum Evakuieren des Behälters 12 verwendet werden. Alternativ oder zusätzlich kann der Vakuumkanal beim Spülen des Behälters 12 zum Absaugen der Luft aus dem Behälter 12 in die Umgebung verwendet werden.

Der Füllguttank 20 kann ein flüssiges oder pastöses Füllgut (z. B. Getränk oder flüssiges/pastöses Nahrungsmittel) speichern, mit dem die Behälter 12 zu befüllen sind. Bevorzugt ist der Füllguttank 20 als ein Produktkessel ausgeführt. Beispielsweise kann der Füllguttank 20 ein Volumen zwischen 100 l und 300 l für das Füllgut aufweisen, z. B. rund 200 l. Der Füllguttank 20 kann mit einer Füllgutquelle verbunden sein. Über die Füllgutquelle kann dem Füllguttank 20 das Füllgut zugeführt werden.

Der Füllguttank 20 kann ferner mit einer Produktionsgasquelle fluidisch verbunden sein, z. B. über eine Produktionsgasleitung. Im Einzelnen kann ein Kopfraum des Füllguttanks 20 mit der Produktionsgasquelle fluidisch verbunden sein. Die Produktionsgasquelle kann verdichtetes Produktionsgas, das auch als Spanngas und/oder als Spülgas verwendbar ist bzw. bezeichnet werden kann, bereitstellen und zu dem Füllguttank 20 zuführen. Im Betrieb kann im Kopfraum des Füllguttanks 20 Produktionsgas mit beispielsweise einem Druck zwischen 5 und 6 bar gespeichert sein.

Die Durchflussmesseinrichtung 22 ist dazu ausgebildet einen Durchfluss des Füllguts zu messen. Beispielsweise kann die Durchflussmesseinrichtung 22 eine Durchflussgeschwindigkeit und/oder eine Durchflussmenge bzw. einen Durchflussvolumenstrom messen. Die Durchflussmesseinrichtung 22 kann eine Information über den gemessenen Durchfluss an eine Steuereinrichtung der Vorrichtung 10 ausgeben.

Die Durchflussmesseinrichtung 22 kann in einer Fluidverbindung zwischen dem Füllventil 16 und dem Füllguttank 20 angeordnet sein. Die Durchflussmesseinrichtung 22 kann stromaufwärts von dem Füllventil 16 angeordnet sein. Durchflussmesseinrichtung 22 kann stromabwärts von dem Füllguttank 20 angeordnet sein.

Die Durchflussmesseinrichtung 22 kann jegliches bekannte Messprinzip anwenden. Beispielsweise kann die Durchflussmesseinrichtung 22 als eine magnetisch-induktive Durchflussmesseinrichtung, als eine Masse-Durchflussmesseinrichtung oder als eine Ultraschall-Durchflussmesseinrichtung ausgeführt sein.

Die Figur 2 zeigt einen idealisierten Druckverlauf innerhalb des Behälters 12 bei einem Vorspannen des Behälters 12. Die gepunktete Kurve A gibt ein Schaltsignal des Vorspannventils 18. Die durchgezogene Kurve B gibt einen Druckverlauf im Behälter 12 an.

Das Vorspannen kann mit dem Öffnen des Vorspannventils 18 beginnen (siehe Kurve A).

Wie bereits erläutert, kann beim Vorspannen und Füllen eine Fluidverbindung zwischen dem Behälter 12 und dem Füllguttank 20 bestehen. Eine Fluidverbindung kann beim Vorspannen durch das geöffnete Vorspannventil 18 zum Einleiten von Spanngas aus dem Kopfraum des Füllguttanks 20 (und/oder aus einer Produktionsgasquelle) in den Behälter 12 bestehen. Die Fluidverbindung kann beim Füllen durch das geöffnete Füllventil 16 zum Einleiten von Füllgut aus dem Füllguttank 20 in den Behälter 12 bestehen.

Im Füllguttank 20 kann ein (Arbeits-) Druck p4, z. B. ca. 5 bar, herrschen. Beim Vorspannen und ggf. beim Füllen kann es somit zu einem Druckausgleich zwischen dem Behälter 12 und dem Füllguttank 20 kommen. Beim Druckausgleich kann der Druck p im Behälter 12 im Wesentlichen auf den Druck p4 im Füllguttank 20 erhöht werden. Der Druck p im Behälter 12 kann approximiert gemäß einer sogenannten beschränkten Wachstumsfunktion zunehmen. Der Druck p kann sich asymptotisch dem Druck p4 annähern. Der Druck p4 kann eine Schranke der beschränkten Wachstumsfunktion sein.

Bevorzugt kann das Füllen zu einem Zeitpunkt begonnen werden, wenn im Behälter 12 bereits ein Druck p nahe dem Druck p4 herrscht. Beispielhaft ist hierfür in Figur 2 der Zeitpunkt t2 eingezeichnet. Zum Zeitpunkt t2 kann im Behälter 12 ein Druck p2 herrschen. Ein Differenzdruck zwischen p2 und p4 kann vergleichsweise klein sein, z. B. ≤ 0,3 bar, ≤ 0,2 bar oder ≤ 0,1 bar.

Die Figur 3 zeigt in diesem Zusammenhang eine mittels der Durchflussmesseinrichtung 22 gemessene Durchflussmenge Q in Abhängigkeit von der Zeit t. Wird das Füllventil 16 zum Zeitpunkt t2 geöffnet, also wenn der Druck p2 im Behälter 12 herrscht, kann sich nach einem steilen Anstieg des Durchflusses Q zu Beginn des Füllens ein im Wesentlichen konstanter Durchfluss Q während des Füllens einstellen. Dieser konstante Durchfluss entspricht bevorzugt dem gewünschten Nenndurchfluss. Insbesondere kann es zu Beginn des Füllens zu keinem ungewünschten Überschwingen der Durchflussmenge Q und/oder zu einem Abfallen der Durchflussmenge Q nach dem steilen Anstieg zu Beginn des Füllens kommen.

In Figur 2 ist ferner ein Zeitpunkt t1 eingezeichnet, der vor dem Zeitpunkt t2 liegt. Zum Zeitpunkt t2 kann im Behälter 12 ein Druck p1 herrschen, z. B. ca. 4,2 bar. Der Differenzdruck zwischen p1 und p4 kann vergleichsweise hoch sein, z. B. ca. 0,8 bar. Wird zum Zeitpunkt t1 vom Vorspannen auf Füllen umgestellt, so kann das Füllen wesentlich negativ beeinträchtigt werden.

Die Figur 4 zeigt in diesem Zusammenhang wiederum eine mittels der Durchflussmesseinrichtung 22 gemessene Durchflussmenge Q in Abhängigkeit von der Zeit t. Wird das Füllventil 16 zum Zeitpunkt t1 geöffnet, also wenn der Druck p1 im Behälter 12 herrscht, kann es beim anfänglich steilen Ansteigen des Durchflusses Q zu einem signifikanten Überschwingen des Durchflusses Q zu Beginn des Füllens kommen.

Der Durchfluss Q kann zu Beginn des Füllprozesses zu hoch sein. Die Abfüllgeschwindigkeit kann somit zu Beginn des Füllens höher als gewünscht sein. Es kann zum Überschäumen des Füllguts und damit zu Produktverlust und Verunreinigungen der Anlage kommen. Eine gegebenenfalls erforderliche Reinigung der Anlage verringert den Wirkungsgrad der Anlage.

Erst im Laufe des Füllens, wenn sich der Druck ausgleicht, gleicht sich der Durchfluss an und erreicht einen gewünschten Nenndurchfluss, wie bei Figur 3. Nach dem anfänglichen Überschwingen kann der Durchfluss Q entsprechend abfallen (siehe Figur 4). Das Abfallen kann als eine beschränkte Wachstumsfunktion mit negativem Wachstum bzw. als eine beschränkte Schrumpfung approximiert werden. Die Schranke kann dem Nenndurchfluss entsprechen.

In Figur 2 ist ferner ein Zeitpunkt t3 eingezeichnet, zu dem im Behälter 12 ein Druck von annähernd p4 herrschen kann. Der Zeitpunkt t3 ist später als der Zeitpunkt t2. Wird zum Zeitpunkt t3 vom Vorspannen auf Füllen umgestellt, so kann der gemessene Durchfluss des Füllguts im Wesentlichen demjenigen von Figur 3 entsprechen. Das Füllen ist somit nicht besser als wenn es bereits zum früheren Zeitpunkt t2 begonnen worden wäre. Der Zeitverlust, also die Zeitdauer zwischen t2 und t3, kann zu Produktions- und Leistungseinbußen führen.

Die hierin vorgeschlagenen Verfahren machen sich die oben erläuterte Erkenntnis zunutze, dass auf Basis des gemessenen Durchflusses des Füllguts während des Füllens ein Rückschluss darauf gezogen werden kann, wie gut die Vorspanndauer eingestellt ist oder on die Einstellung der Vorspanndauer verbessert werden kann.

Die Figur 5 zeigt ein beispielhaftes Verfahren zum Betreiben einer Füllvorrichtung, z. B. der Füllvorrichtung 10 wie nachfolgend beschrieben ist.

In einem Schritt S10 erfolgt ein Vorspannen des Behälters 12 für eine Vorspanndauer mittels des Füllorgans 14. Das Vorspannventil 18 des Füllorgans 14 kann für die Vorspanndauer offen sein. Ein Öffnen des Vorspannventils 18 kann von der Steuereinrichtung der Füllvorrichtung 10 gesteuert sein. Spanngas kann durch das geöffnete Vorspannventil 18 in den Behälter 12 strömen. Zum Ende der Vorspanndauer kann das Vorspannventil 18 geschlossen werden. Ein Schließen des Vorspannventils 18 kann von der Steuereinrichtung der Füllvorrichtung 10 gesteuert sein. In der Steuereinrichtung kann die Vorspanndauer bspw. abgespeichert sein. Während des Vorspannens kann das Füllventil 16 geschlossen sein.

In einem Schritt S12 erfolgt ein Füllen des vorgespannten Behälters 12 mit dem Füllgut mittels des Füllorgans 14. Der Schritt S12 kann direkt auf den Schritt S14 erfolgen. Das Füllen kann direkt im Anschluss an die Vorspanndauer erfolgen. Das Füllventil 16 des Füllorgans 14 kann während des Füllens offen sein. Ein Öffnen des Füllventils 16 kann von der Steuereinrichtung der Füllvorrichtung 10 gesteuert sein. Füllgut aus dem Füllguttank kann durch das geöffnete Füllventil 16 in den Behälter 12 strömen. Zum Ende des Füllens kann das Füllventil 16 geschlossen werden. Ein Schließen des Füllventils 16 kann von der Steuereinrichtung der Füllvorrichtung 10 gesteuert sein. Das Schließen kann bspw. nach Erreichen einer vorgegebenen Füllhöhe oder nach Erreichen einer vorgegebenen Durchflussmenge des Füllguts im Behälter 12 erfolgen. Während des Füllens kann das Füllventil 16 geschlossen sein.

In einem Schritt S14 erfolgt ein Erfassen eines Durchflusses, z. B. einer Durchflussgeschwindigkeit oder einer Durchflussmenge, des Füllguts während des Füllens, d.h. während des Schritts S12. Der Schritt S14, d.h. das Erfassen, kann parallel zu dem Schritt S12, d.h. dem Füllen, ausgeführt werden. Der Schritt S14 kann direkt auf den Schritt S10 erfolgen. Der Durchfluss wird mittels der Durchflussmesseinrichtung 22 erfasst bzw. gemessen. Die Durchflussmesseinrichtung 22 kann eine Information bezüglich des erfassten Durchflusses an die Steuereinrichtung ausgeben.

In einem Schritt S16 erfolgt ein Anpassen der Vorspanndauer für einen oder mehrere, vorzugsweise alle, nachfolgenden Behälter 12 in Abhängigkeit von dem im Schritt S14 erfassten Durchfluss mittels der Steuereinrichtung. Der Schritt S16 kann auf die Schritte S12 und S14 folgen. Die Steuereinrichtung kann die gespeicherte Vorspanndauer bspw. verändern (z. B. verkleinern oder vergrößern) oder ersetzen. Das Verfahren kann optional ein Vorspannen mindestens eines weiteren bzw. nachfolgenden Behälters 12 für die angepasste Vorspanndauer mittels des Füllorgans 14 und ein Füllen des vorgespannten weiteren Behälters 12 mit dem Füllgut mittels des Füllorgans 14 aufweisen.

Das Anpassen der Vorspanndauer kann beispielsweise ein Verringern bzw. Verkürzen der Vorspanndauer aufweisen, wenn der erfasste Durchfluss während des Füllens im Wesentlichen konstant bleibt, wie beispielhaft in Figur 3 dargestellt ist. Diese Situation kann bspw. darauf hindeuten, dass die Vorspanndauer zu lang ist. Im Falle des Erfassens eines im Wesentlichen konstanten Durchflusses besteht auch die Möglichkeit, dass die Vorspanndauer bereits nahe des Optimums eingestellt ist, sodass eine Verkürzung der Vorspanndauer zu einem Überschwingen des Durchflusses bei dem Füllen eines nachfolgenden Behälters 12 führen würde, wie beispielhaft in Figur 4 dargestellt ist. Kommt es zum beschriebenen Wechsel von im Wesentlichen konstantem Durchfluss zu Durchfluss mit Überschwingen aufgrund einer Verringerung beim Anpassen der Vorspandauer, so kann die angepasste Vorspanndauer bspw. wieder erhöht werden, z. B. auf den letzten Wert, bei dem es noch nicht zum Überschwingen des Durchflusses beim Füllen kam, und/oder um einen vorgebbaren Sicherheitswert bzw. Sicherheitswertaufschlag, um die Vorspanndauer nahe des Optimums zu positionieren und eine ausreichende Prozesssicherheit zum Ausgleichen von Toleranzen zu ermöglichen.

Das Anpassen der Vorspanndauer kann bspw. ein Vergrößern bzw. Verlängern der Vorspanndauer aufweisen, wenn der erfasste Durchfluss zu Beginn des Füllens überschwingt (z. B. um einen Prozentwert ≥ 5 % gegenüber einem gewünschten Durchfluss oder einem sich zum Ende des Füllens einstellenden Durchfluss oder einem Nenndurchfluss) und/oder während des Füllens abfällt (z. B. um einen Prozentwert ≥ 5 % gegenüber einem gewünschten Durchfluss oder einem sich zum Ende des Füllens einstellenden Durchfluss oder einem Nenndurchfluss), wie beispielhaft in Figur 4 dargestellt ist.

Das Verringern der Vorspanndauer und/oder das Vergrößern der Vorspanndauer kann um eine vorgegebene Zeitdauer, vorzugsweise im zweistelligen ms-Bereich (z. B. zwischen 10 ms und 50 ms), erfolgen. Das Verringern der Vorspanndauer und/oder das Vergrößern der Vorspanndauer kann auch um einen vorgegebenen Prozentwert, vorzugsweise im einstelligen °/-Bereich (z. B. zwischen 1 % und 9 %) erfolgen.

Der Absolutwert oder der Prozentwert, um den zu vergrößern oder zu verringern ist, kann mittels einer Benutzerschnittstelle der Füllvorrichtung 10 vorgegeben und bspw. in der Steuereinrichtung gespeichert sein.

Die Steuereinrichtung kann das Anpassen bspw. automatisch vornehmen oder mittels einer Benutzerschnittstelle der Füllvorrichtung 10 vorschlagen und nach Benutzerbestätigung vornehmen.

Die Figur 6 zeigt ein erweitertes beispielhaftes Verfahren zum Betreiben einer Füllvorrichtung, z. B. der Füllvorrichtung 10 wie nachfolgend beschrieben ist.

Im Verfahren von Figur 6 kann die Vorspanndauer iterativ angepasst werden. Hierzu kann das Vorspannen (S10), das Füllen (S12), das Erfassen (S14) und das Anpassen (S16.1 oder S16.2) wiederholt werden, bis ein Abbruchkriterium zum Beenden des iterativen Anpassens erfüllt ist. Bevorzugt wird beim iterativen Anpassen die Vorspanndauer ausgehend von einer vorgegebenen (z. B. vergleichsweise großen) Vorspanndauer in jedem Iterationsschritt sukzessive verringert, bis das Abbruchkriterium erfüllt ist. In jedem Iterationsschritt kann die Vorspanndauer bevorzugt jeweils um eine vorgegebene Zeitdauer, vorzugsweise im zweistelligen ms-Bereich (z. B. zwischen 10 ms und 50 ms), oder um einen vorgegebenen Prozentwert, vorzugsweise im einstelligen °/-Bereich (z. B. zwischen 1 % und 9 %), sukzessive verringert werden.

Im Schritt S15 kann geprüft werden, ob das Abbruchkriterium erfüllt ist. Das Abbruchkriterium kann bevorzugt erfordern, dass der erfasste Durchfluss zu Beginn des Füllens überschwingt (z. B. um einen Prozentwert ≥ 5 % gegenüber einem gewünschten Durchfluss oder einem sich zum Ende des Füllens einstellenden Durchfluss oder einem Nenndurchfluss) und/oder während des Füllens abfällt (z. B. um einen Prozentwert ≥ 5 % gegenüber einem gewünschten Durchfluss oder einem sich zum Ende des Füllens einstellenden Durchfluss oder einem Nenndurchfluss), wie beispielhaft in Figur 4 dargestellt ist. Es ist auch möglich, dass das Abbruchkriterium bspw. erfordert, dass eine vorgegebene Anzahl von Iterationsschritten erreicht wird.

Wenn im Schritt S15 das Abbruchkriterium nicht erfüllt ist (-), so kann die Vorspanndauer in einem Schritt S16.1 von der Steuereinrichtung angepasst werden. Bevorzugt kann die Vorspanndauer beim Anpassen verringert werden, z. B. um eine vorgegebene Zeitdauer oder um einen vorgegebenen Prozentwert, wie obenstehend erläutert ist. Nach dem Anpassen im Schritt S16.1 kann das Verfahren wieder mit dem Schritt S10 beginnen, wobei dieser Schritt S10 mit der angepassten Vorspanndauer bei einem weiteren bzw. nachfolgenden Behälter 12 erfolgt.

Wenn im Schritt S15 das Abbruchkriterium erfüllt ist (+), so kann die Vorspanndauer in einem Schritt S16.2 von der Steuereinrichtung um einen vorgegebenen Sicherheitswert erhöht werden, vorzugsweise in einem Bereich zwischen ≥ 20 ms und ≤ 80 ms, besonders bevorzugt zwischen ≥ 35 ms und ≤ 65 ms, zum Beispiel rund 50 ms.

In einem Schritt S18, der auf den Schritt S16.2 folgen kann, kann die Füllvorrichtung 10 in einem Normalbetriebsmodus betrieben werden, wobei die Behälter 12 beim Vorspannen für die im Schritt S16.2 angepasste Vorspanndauer von dem Füllorgan 14 vorgespannt und anschließend von dem Füllorgan mit dem Füllgut befüllt werden.

Es ist auch möglich, dass im Normalbetriebsmodus fortwährend oder in vorgegebenen Zeitintervallen geprüft wird, ob die Vorspanndauer (wieder) anzupassen ist, z. B. aufgrund eines fortwährenden Verschleißes des Füllorgans 14, wie bspw. am bewegbaren Ventilglied des Füllventils 16. Hierzu kann bspw. wiederum das Verfahren gemäß Figur 5 oder Figur 6 angewendet werden, wobei es bei direkter Erfüllung des Abbruchkriteriums im Schritt S15 bevorzugt zu keinem Anpassen der Vorspanndauer kommt.

Die unter Bezugnahme auf die Figuren 5 und 6 beschriebenen Verfahren können separat für jedes Füllorgan 14 der Füllvorrichtung 10 vorgenommen werden, wenn gewünscht und soweit die Füllvorrichtung 10 mehrere Füllorgane 14 aufweist. Die Verfahren können also für mehrere Füllorgane 14 der Füllvorrichtung 10 jeweils füllorganindividuell zum füllorganindividuellen Anpassen der jeweiligen Vorspanndauer angewendet wird.

In einer Erweiterung der Verfahren kann zusätzlich ein Verschleißzustand des Füllorgans 14 ermittelt werden. Der ermittelte Verschleißzustand kann sich bevorzugt auf einen Verschleiß des Füllventils 16 oder des Vorspannventils 18 beziehen. So kann bspw. anhand einer historischen Entwicklung von erfassten Durchflüssen, die bspw. während eines Normalbetriebs der Füllvorrichtung 10 erfasst werden, oder einer historischen Entwicklung von angepassten Vorspanndauern auf den Verschleißzustand geschlossen werden. Verändert sich der Durchfluss im historischen Verlauf für denselben angepassten Vorspannwert um einen gewissen Wert, z. B. ≥ 10 %, so kann dies ein Indiz für einen fortgeschrittenen Verschleiß des Füllorgans 14 sein. Bspw. kann ein bewegbares Ventilglied des Füllventils 16 oder des Vorspannventils 18 schwergängig sein und daher eine längere Schaltzeit bzw. Totzeit aufweisen.

Eine Information bezüglich des ermittelten Verschleißzustands kann bspw. von der Steuereinrichtung über eine Benutzerschnittstelle der Füllvorrichtung 10 ausgegeben werden.

Es ist auch möglich, dass, bei Vorhandensein mehrerer Füllorgane 14, diese mehreren Füllorgane 14 untereinander bezüglich deren jeweiliger angepasster Vorspanndauer verglichen werden, z. B. von der Steuereinrichtung. Beispielsweise kann ein Mittelwert aus den füllorganindividuell angepassten Vorspanndauern mittels der Steuereinrichtung ermittelt, z. B. berechnet werden. Anschließend kann geprüft werden, ob eine (oder mehrere) der füllorganindividuell angepassten Vorspanndauern um mindestens einen vorgegebenen Wert, z. B. 50 ms, oder um mindestens einen Prozentsatz, z. B. zwischen 5 % und 20 %, von dem ermittelten Mittelwert abweicht. Ist bspw. die angepasste Vorspanndauer eines Füllorgans 14 deutlich länger als bei anderen Füllorganen 14, so ist bei diesem Füllorgan 14 evtl. das bewegbare Ventilglied des Füllventils 16 oder des Vorspannventils 18 schwergängig, macht langsamer auf und hat somit eine größere Tot- bzw. Schaltzeit. Vorbeugende Wartung kann empfohlen werden. Auch kann man auf äußere Änderungen reagieren, z. B. wenn der Arbeitsdruck verändert wird oder der Abfülldruck sich ändert.

Diejenigen Füllorgane 14, deren angepasste Vorspanndauer um mindestens den vorgegebenen Wert oder Prozentsatz von dem ermittelten Mittelwert abweichen, können bspw. steuerungstechnisch gekennzeichnet werden und/oder es kann eine entsprechende Information von der Steuereinrichtung über eine Benutzerschnittstelle der Füllvorrichtung 10 ausgegeben werden. Die betroffenen Füllorgane 14 können dann bspw. gewartet oder ausgetauscht werden.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Füllvorrichtung
- 12: Behälter
- 14: Füllorgan
- 16: Füllventil
- 18: Vorspannventil
- 20: Füllguttank
- 22: Durchflussmesseinrichtung

- S10 - S18: Verfahrensschritte
- p: Druck
- t: Zeit
- Q: Durchflussmenge
- A: Schaltsignal
- B: Druckverlauf

## Patentansprüche

1. Verfahren zum Betreiben einer Füllvorrichtung (10), aufweisend:
Vorspannen eines Behälters (12) mit einem Spanngas für eine Vorspanndauer mittels eines Füllorgans (14) der Füllvorrichtung (10);
Füllen des vorgespannten Behälters (12) mit einem Füllgut mittels des Füllorgans (14);
Erfassen eines Durchflusses des Füllguts während des Füllens des vorgespannten Behälters (12) mittels einer Durchflussmesseinrichtung (22) der Füllvorrichtung (10); und
Anpassen der Vorspanndauer für mindestens einen nachfolgenden Behälter (12) in Abhängigkeit von dem erfassten Durchfluss mittels einer Steuereinrichtung der Füllvorrichtung (10).

2. Verfahren nach Anspruch 1, wobei:
das Verfahren initial zum Einstellen der Füllvorrichtung (10) angewendet wird, und/oder
das Verfahren zum Nachstellen der Füllvorrichtung (10) während eines Normalbetriebs der Füllvorrichtung (10) angewendet wird.

3. Verfahren nach Anspruch 1 oder Anspruch 2, wobei:
die Vorspanndauer beim Anpassen verringert wird, wenn der erfasste Durchfluss während des Füllens im Wesentlichen konstant bleibt; und/oder
die Vorspanndauer beim Anpassen vergrößert wird, wenn der erfasste Durchfluss zu Beginn des Füllens überschwingt und/oder während des Füllens abfällt.

4. Verfahren nach einem der vorherigen Ansprüche, wobei:
die Vorspanndauer beim Anpassen um eine vorgegebene Zeitdauer, vorzugsweise im zweistelligen ms-Bereich, oder um einen vorgegebenen Prozentwert, vorzugsweise im einstelligen %-Bereich, angepasst, vorzugsweise verringert oder vergrößert, wird.

5. Verfahren nach einem der vorherigen Ansprüche, wobei:
zum iterativen Anpassen der Vorspanndauer das Vorspannen, das Füllen, das Erfassen und das Anpassen wiederholt wird, bis ein Abbruchkriterium erfüllt ist.

6. Verfahren nach Anspruch 5, wobei:
die Vorspanndauer beim iterativen Anpassen sukzessive verringert wird, bis das Abbruchkriterium erfüllt ist.

7. Verfahren nach Anspruch 6, wobei:
sukzessive um eine vorgegebene Zeitdauer, vorzugsweise im zweistelligen ms-Bereich, oder um einen vorgegebenen Prozentwert, vorzugsweise im einstelligen %-Bereich, verringert wird.

8. Verfahren nach einem der Ansprüche 5 bis 7, wobei:
wenn das Abbruchkriterium erfüllt ist, die Vorspanndauer beim Anpassen um einen vorgegebenen Sicherheitswert erhöht wird, vorzugsweise in einem Bereich zwischen ≥ 20 ms und ≤ 80 ms, besonders bevorzugt zwischen ≥ 35 ms und ≤ 65 ms, zum Beispiel rund 50 ms.

9. Verfahren nach einem der Ansprüche 5 bis 8, wobei:
das Abbruchkriterium erfordert, dass der erfasste Durchfluss während des Füllens abfällt; und/oder
das Abbruchkriterium erfordert, dass der erfasste Durchfluss zu Beginn des Füllens überschwingt.

10. Verfahren nach einem der Ansprüche 5 bis 9, wobei:
das Abbruchkriterium erfordert, dass eine vorgegebene Anzahl von Iterationsschritten erreicht wird.

11. Verfahren nach einem der vorherigen Ansprüche, wobei:
die Füllvorrichtung (10) nach dem Anpassen der Vorspanndauer oder nach dem iterativen Anpassen der Vorspanndauer in einem Normalbetrieb beim Vorspannen mit der angepassten Vorspanndauer mittels der Steuereinrichtung betrieben wird.

12. Verfahren nach einem der vorherigen Ansprüche, ferner aufweisend:
Ermitteln eines Verschleißzustands des Füllorgans (14), vorzugsweise eines Füllventils (16) und/oder eines Vorspannventils (18) des Füllorgans (14), in Abhängigkeit von einer historischen Entwicklung von erfassten Durchflüssen und/oder einer historischen Entwicklung von angepassten Vorspanndauern mittels der Steuereinrichtung.

13. Verfahren nach einem der vorherigen Ansprüche, wobei:
das Verfahren für mehrere Füllorgane (14) der Füllvorrichtung (10) jeweils füllorganindividuell zum füllorganindividuellen Anpassen der jeweiligen Vorspanndauer angewendet wird.

14. Verfahren nach Anspruch 13, ferner aufweisend:
Ermitteln eines Mittelwerts aus den füllorganindividuell angepassten Vorspanndauern mittels der Steuereinrichtung; und
Prüfen, ob eine der füllorganindividuell angepassten Vorspanndauern um mindestens einen vorgegebenen Wert oder um mindestens einen vorgegebenen Prozentsatz von dem ermittelten Mittelwert abweicht, mittels der Steuereinrichtung; und optional
ein Ausgeben einer Information über das Prüfen an einen Benutzer mittels einer Benutzerschnittstelle der Füllvorrichtung (10).

15. Füllvorrichtung (10), vorzugsweise Rundläufer-Füllvorrichtung oder Linear-Füllvorrichtung, zum Füllen von Behältern (12), aufweisend:
mindestens ein Füllorgan (14) zum Vorspannen eines Behälters (12) mit einem Spanngas und Füllen des vorgespannten Behälters (12) mit einem Füllgut;
mindestens eine Durchflussmesseinrichtung (22) zum Messen eines Durchflusses des Füllguts zu dem mindestens einen Füllorgan (14); und
eine Steuereinrichtung, die dazu konfiguriert ist, die Füllvorrichtung (10) gemäß einem Verfahren nach einem der vorherigen Ansprüche zu betreiben.
